# FASCICULE DE BREVET EUROPEEN

(11) **EP 0 026 190 B1**
(45) Date de publication et mention de la délivrance du brevet: **12.09.1984**
(21) Numéro de dépôt: 80900601.8
(22) Date de dépôt: 03.04.1980
(51) Int. Cl.: B61B 13/12

(54) **PROCEDE ET DISPOSITIF D'EXPLOITATION D'UN SYSTEME DE TRANSPORT DE PASSAGERS SEMI-CONTINU**
VERFAHREN UND VORRICHTUNG ZUM BETRIEB EINES SEMI-KONTINUIERLICHEN SYSTEMS ZUR PASSAGIERBEFÖRDERUNG
PROCESS AND DEVICE FOR RUNNING A SEMI-CONTINUOUS SYSTEM OF PASSENGER TRANSPORTATION

(30) Priorité: 04.04.1979 FR 7908510
(43) Date de publication de la demande: 08.04.1981
(73) Titulaire: SOULE, F-65200 Bagnères-de-Bigorre (FR)
(72) Inventeur: Huon de Kermadec, Jean, F-78000 Versailles (FR)
(74) Mandataire: CABINET BONNET-THIRION
(86) Numéro de dépôt international: FR8000052
(87) Numéro de publication internationale: WO8002128

## Description

La présente invention est relative aux systèmes de transport de passagers du genre dit semicontinu à véhicules passifs où des véhicules non motorisés sont entraînés au moyen de voies d'entraînement successives le long d'un circuit fermé desservant au moins deux stations, à une vitesse de croisière entre stations, d'une part et, d'autre part, dans les stations à une vitesse lente devant les quais d'embarquement et de débarquement, des zones appropriées de transition étant ménagées de part et d'autre de ces quais.

Dans les stations de montagne, certains des systèmes de transport appelés télécabines sont semi-continus suivant la définition donnée dans le paragraphe précédent. La présence de surveillants et la lenteur des véhicules lors de l'embarquement et du débarquement des passagers limite les risques d'accident pendant des opérations.

Plusieurs systèmes de transport urbain semi-continus sont actuellement en développement en France. Le No. 53 (septembre 1978) de la revue "Sciences et Techniques" les présente sous le titre "Le point sur les modes de transport nouveaux en France". Il s'agit des systèmes:
- "VEC"; Société "SAVEC"; conformément par exemple au brevet No. 70.45238;
- "POMA 2000"; Société "POMA 2000"; brevet No. 71.12413;
- "DELTA V"; Société "HEF"; brevet No. 75.05206.

Ces systèmes ont des objectifs plus ambitieux que les télécabines: débit plus important et limitation du personnel de surveillance grâce à une automatisation plus poussée. La fiabilité de ces systèmes et la sécurité des passagers se posent donc d'une maniére nouvelle.

En effet, la capacité maximum d'un système de transport semi-continu est obtenue lorsque dans les zones de parcours à vitesse minimum, embarquement et débarquement, les véhicules sont en contact les uns des autres, se suivant le plus souvent à quelques secondes d'intervalle. Sauf dispositions particulières, l'arrêt d'un véhicule entraîne l'arrêt du système complet.

D'autre part, l'embarquement dans un véhicule en mouvement, impose aux passagers un temps déterminé pour embarquer. Une distraction, le désir de ne pas être séparé d'autres passagers, l'encombrement par des paquets risquent d'entraîner les passages dans des positions dangereuses, surtout en fin de quai.

Il semble que le seul exemple actuellement connu de dispositif de sécurité automatique prévu pour ce défaut soit celui du système VEC, comportant une barrière articulée à la fin des quais d'embarquement. Si un passager embarquant trop tard appuie sur cette barrière, il stoppe le système complet, ce qui réduit beaucoup l'efficacité de celui-ci.

Si les véhicules sont équipés de portes, ce qui améliore la sécurité des passagers, la gêne à la fermeture des portes sera une nouvelle source importante de défauts dus aux passagers. Ce risque de défaut que connaissent déjà les cabines d'ascenseurs risque d'être nettement augmenté dans les transports semi-continus qui imposent aux passagers d'embarquer dans un temps limité dans des véhicules en mouvement. Les fabricants d'ascenseurs ont trouvé de multiples moyens de détecter l'apparition de ces défauts en retardent le départ de la cabine jusqu'à leur disparition. Ce procédé d'exploitation n'est pas transposable de façon intéressante aux transports semi-continus, dans l'état actuel de leur technique, puisque l'arrêt d'un véhicule entraîne l'arrét du système et toutes ses conséquences sur la complexité des manoeuvres et l'efficacité du système.

Le procédé d'exploitation suivant la présente invention vise à obtenir automatiquement, c'est-à-dire sans l'intervention d'un surveillant, un niveau élevé de sécurité pour les passagers dans les systèmes semi-continus avec de faibles répercussions sur leur efficacité de deux manières:
1°) réduction des conséquences de la plupart des défauts dus aux passagers pendant leur embarquement et leur débarquement. Ces défauts, très nombreux, peuvent pour la plupart disparaître si on laisse un peu de temps au passager pour rectifier son comportement en stoppant son véhicule. Dans ce but, l'invention vise à donner aux systèmes semi-continus une "élasticité", définie comme la possibilité de stopper un véhicule en station en retardant l'arrêt des véhicules en cours de transit entre les stations. Cette élasticité est totale si un défaut dû à un passager, quelle que doit sa durée et sa localisation, interrompt l'embarquement de nouveaux passagers jusqu'à sa disparition, sand perturber le service pour les passagers déjà embarqués;
2°) réduction du risque d'apparition et de la durée des défauts d'embarquement et de débarquement des passagers par l'utilisation de moyens appropriés de détection de ces défauts.

Le procédé selon l'invention comporte à cet effet la détection de tout défaut constitué par un dépassement des passagers ou des objets qu'ils transportent par rapport à une surface de délimitation d'accès aux véhicules dans les stations, la mise en oeuvre progressive de la partie nécessaire et suffisante des mesures suivantes en cas ce détection d'un dépassement:
- signalisation du dépassement;
- arrêt de la voie entraînant le véhicule fautif;
- arrêt d'autres voien en station;
- ralentissement et arrêt de voies de transition situées en amont;
- dérivation et stockage de véhicules;
- arrêt de voies de croisière;

et l'annulation progressive de ces mesures après disparition du défaut.

Dans le procédé ainsi défini, l'élasticité est obtenue par la commande automatique des voies en relation avec les informations données par les moyens de détection des défauts de passagers et des positions des véhicules. L'apparition d'un défaut entraîne l'accumulation progressive des véhicules en amont, par la commande du ralentissement et de l'arrêt de voies et éventuellement la dérivation et le stockage de véhicules sur un autre parcours. La disparition du défaut, si celui-ci ne dure pas plus d'un certain temps, dépendant de l'installation, entraîne le désaccumulation progressive des véhicules jusqu'au retour à leur répartition normale sur tout le parcours. Le ralentissement des voies n'est prévu que pour quelques voies particulières appelées "variateurs", qui peuvent fonctionner à deux vitesses différentes. Par ailleurs, une commande de certaines voies supprime les risques de collision introduits par le procédé de fonctionnement suivant l'invention.

Selon une forme avantageuse de réalisation de l'invention, en fin de quai, les véhicules défilent en regard d'une paroi de contrôle adaptée à détecter tout dépassement par rapport à l'ouverture d'un véhicule. Tout dépassement provoque un déplacement de cette paroi de contrôle sand que celle-ci entrave les mouvements du passager, lui permettant de quitter la position dangereuse qu'il occupe. Pour limiter la fréquence des arrêtes, cette paroi de contrôle peut avantageusement être composée de deux panneaux: un panneau d'arrêt dont le déplacement déclenche l'arrêt du véhicule, mais qui est précédé en amont par un panneau de signalisation dont le déplacement déclenche une signalisation du danger au passager.

Si les véhicules sont équipés de portes, leur fermeture s'effectue pendant que l'ouverture des véhicules passe au ras de la paroi de contrôle. Celle-ci peut avantageusement être prévue telle que la porte pendant sa fermeture se rabatte derrière elle. L'invention concerne également un système de transport de passagers tel que décrit dans la revendication 8 et apte à mettre encoeuvre le procédé selon l'invention.

D'autres particularitiés résulteront encore de la description détaillée qui va suivre.

Dans les dessins annexés, données à titre d'exemples non limitatifs, diverses réalisations de l'invention sont représentées.

La figure 1 est une vue de dessus schématique d'une station terminale d'un système de transport;
la figure 2 est une coupe en élévation suivant II-II d'un véhicule de la figure 1 ;
les figures 3 et 4 sont des variantes de la figure 1;
la figure 5 est une vue de dessus d'une paroi de contrôle;
la figure 6 est une coupe en élévation de la figure 5 suivant VI-VI;
la figure 7 est une vue de dessus schématique d'une station au voisinage d'une paroi de contrôle où se trouvent trois véhicules équipés de portes coulissantes;
la figure 8 est une coupe en élévation suivant VIII-VIII de la figure 7;
la figure 9 est une vue schématique analogue à la figure 7 avec trois véhicules équipés de portes latérales articulées;
la figure 10 est une coupe en élévation de la figure 9 suivant X-X;
la figure 11 est une vue partielle à plus grande échelle de la figure 9 représentant la porte du véhicule et son mécanisme de commande;
la figure 12 est une vue en élévation de la figure 11 limitée aux éléments appartenant au vèhicule;
les figures 13, 14 et 15 sont analogues à la partie centrale de la figure 10 avec des parois de contrôle et des portes de formes différentes;
la figure 16 est une vue schématique en élévation, perpendiculairement au déplacement des véhicules, montrant un véhicule équipé d'un porte de type "visière" en position ouverte;
la figure 17 est analogue à la figure 16 avec la porte en position fermée;
la figure 18 est un plan électrique schématique de la commande d'une voie.

Dans la description ainsi que dans les revendications qui vont suivre, le terme "amont" doit être interprété par rapport au sens de parcours de véhicules, la qualification "actif" désigne l'état mobile pour les entraînements, l'état de fonctionnement des "moyens de signalisation", la présence d'un véhicule ou d'un passager pour les "moyens de contrôle de position des véhicules" ou pour les "moyens de contrôle de position des passagers".

La figure 1 est une vue de dessus schématique d'une station terminale d'un système de transport de passagers à véhicules passifs (non motorisés) semi-continu et automatique.

Dans cette réalisation, les différents quais d'embarquement 1, de débarquement 2, de stockage 3, d'évacuation 4, communiquent entre eux. Ces quais sont séparés de l'espace réservé au cheminement des véhicules 5, 6 et 7 par des barrières rigides 8, 9, 10, 11 et 12 (en suivant l'ordre des quais décrit plus haut). Des flèches 13 et 14 donnent le sens de déplacement des passagers respectivement sur les quais d'embarquement 1 et de débarquement 2. Des flèches 15 et 16 donnent respectivement le sens de déplacement du véhicule 5 qui quitte la station et du véhicule 6 qui défile devant le quai de débarquement.

La station sur la figure 1 comporte quinze voies actives, définies comme les éléments mobiles qui exercent sur les véhicules des efforts d'entraînement. Toujours dans le sens inverse du sens de défilement des véhicules en station, on peur voir:
- une voie principale V1; (dite également voie de croisière);
- des voies de parcours: une voie V2 dite accélérateur, une voie V3 dite embarquement, une voie V4 dite déchargement de retournement, une voie V5 dite retournement, une voie V6 dite chargement de retournement, un voie V7 dite débarquement, une voie V8 dite rapprochement, une voie V9 dite traversée, deux voies V13 et V14 dites variateurs, une voie V15 dite décélérateur;
-des voies de transfert: une voie V10 dite transbordement, une voie V11 dite chargement-déchargement du transbordement, une voie V12 dite translation de stockage-déstockage.

Le retournement de la voie principale V1 s'effectue grâce à la roue 17 dont le sens de rotation est donné par la flèche 18.

Tout le long du parcours en station, des capteurs détectent en certains points précis ou certaines zones la présence des véhicules. Ces capteurs appelés "moyens de contrôle de position des véhicules" sont numérotés de C 0 à C18 dans le sens opposé au sens de parcours des véhicules.

Des parois appelées parois de contrôle respectivement d'embarquement P 1, de débarquement P2, de stockage P3, sont disposées à la fin des quais du même nom.

La figure 2 qui est une coupe schématique en élévation suivant II-II de la figure 1 montre le véhicule 7, avec deux roues 21 dites roues freinées, la voie V12 et une poulie 22. Les rails et les roues de sustentation et guidage du véhicule 7, de réalisation connue, n'ont pas été représentées.

L'entraînement des véhicules se fait de la façon suivante.

La voie principale V1 (par exemple câble ou chaîne sans fin) et la liaison des véhicules avec cette voie (pince débrayable pour un câble, taquet d'appui pour une chaîne) sont de réalisation connue.

Les voies V5 et V10 permettant respectivement de retourner ou de transborder des véhicules sont également de réalisation connue. L'espace qu'elles occupent est délimité par des traits interrompus séparés par 2 points.

Les 12 autres voies sont des bandes sans fin à vitesse constante telles que V12 sur la figure 2. Elles entraînent les véhicules tels que 7, par l'intermédiaire des roues freinées indépendantes 21, qui constituent en embrayage voie-véhicule. En effet, ces deux roues 21, solidiaires du véhicule, sont indépendantes et freinées en rotation de façon connue, de préférence proportionnellement à la masse totale du véhicule. Lorsqu'un véhicule est à une vitesse différente d'une voie telle que V12 avec laquelle l'une de ces roues est en contact sans glissement, cette roue tourne provoquant une force qui tend à mettre le véhicule à la vitesse de cette voie. L'entraxe entre les deux roues 21 d'un véhicule est inférieur à l'intervalle entre deux voies successives, ce qui permet au véhicule d'avoir, en permanence, au moins une roue en contact avec l'une des voies telles que V12. Ces deux roues constituent deux embrayages voie-véhicule indépendants, ce qui facilite les transactions entre les voies successives, quelles que soient leurs vitesses respectives.

Dans la description qui suit du cheminement d'une véhicule en station, la vitesse des voies est donnée de manière indicative, car un ordre de grandeur de ces vitesses doit faciliter la compréhension de certains moyens mis en oeuvre pour le procédé d'exploitation suivant la présente invention.

Le véhicule arrive de la station précédente lié à la voie principale V1 (5 m/s), il quitte cette voise pour le décélérateur V15 5 (2 m/s) puis successivement les variateurs V14 (2 m/s) et V13 (1,5 m/s) puis la traversée V9 (1 m/s) puis le rapprochement V8 (0,7 m/s) puis le débarquement V7 (0,35 m/s). Les passagers quittent le véhicule pendant ce défilement lent. Le véhicule parcourt ensuite le chargement de retournement V6 (1 m/s) le retournement V5, le déchargement de retournement V4 (1 m/s) puis l'embarquement V3 (0,35 m/s). Les nouveaux passagers entrent dans le véhicule pendant ce défilement lent. Le véhicule parcourt ensuite l'accélérateur V2 (5 m/s) avant de rejoindre la voie principale V1 (5 m/s) qui l'entraîne vers la station suivante.

Les véhicules sont indépendants. L'intervalle de temps 8 qui sépare deux véhicules successifs ne peut rester constant. Il est donc nécessaire de prévoir au moins en un point de leur parcours un cadençage. La station de la figure 1 peut réaliser ce cadençage au moment par exemple du retournement des véhicules. Ce retournement des véhicules est séquentiel. Le véhicule charge au moyen de V6 puis s'immobilise. Le retournement au moyen de V5 commence ensuite et stoppe après un demitour. Le véhicule peut alors décharger au moyen de V4 pendant que le véhicule suivant charge à son tour. Le retournement d'un véhicule ne peut commencer que lorsque un temps A s'est écoulé depuis le commencement de retournement du précédent. Le temps A est choisi pour assurer un espacement régulier des véhicules sur l'ensemble du parcours.

En station, des capteurs, CO à C18, détectent en certaines zones ou certains points précis la présence de véhicules. Ces capteurs sont de trois types:
1 °) détection ponctuelle sur voie et véhicule.

Les capteurs de ce type C2, C8, C9, détectent en point précis de la voie la présence d'un point précis du véhicule. Ils sont utilisés pour vérifier la position rigoureuse des véhicules avant leur retournement et leur transbordement.

Les capteurs C3 et C7 sont du même type et vérifient la position rigoureuse des voies de retournement et de transbordement entre deux manoeuvres.

### 2°) détection ponctuelle sur la voie, indifférente sur la longueur du véhicule.

Les capteurs de ce type CO, C4, C5, C6, C11, C15, C16, C17, C18 détectent en un point précis de la voie la présence d'un point quelconque sur toute la longueur d'un véhicule.

### 3°) Détection par zone sur la voie, indifférente sur la longueur du véhicule.

Les capteurs de ce type C1, C10, C12, C13 et C14 ne sont plus ponctuels, mais couvrent une certaine longueur de voie.

Ces trois types de capteurs peuvent être des interrupteurs à commande mécanique, des détecteurs de proximité, des cellules photoélectriques, ou tout autre moyen connu. Pour les capteurs du troisième type, il est possible, éventuellement, d'associer plusieurs capteurs ponctuels du deuxième type.

Tous ces capteurs CO à C18 détectant la position des véhicules, de même que les parois de contrôle P 1, P2 et P3, sont prévus pour donner des informations nécessaires au procédé d'exploitation du système suivant la présente invention. Ce procédé d'exploitation a pour but, comme décrit dans le préambule, de pouvoir stopper momentanément un véhicule en station, notamment en cas de difficulté d'embarquement ou de débarquement d'un passager, sand perturber le déplacement des passagers déjà embarqués, si ce défaut n'excède pas un certain temps, qui peut être infini, dépendant des moyens mis en oeuvre dans l'installation.

Cette élasticité de fonctionnement peut être obtenue de trois façons illustrées sur la figure 1.

### 1 °) Saturation des voies.

Les voies sont stoppées au fur et à mesure de leur occupation par des véhicules. Par exemple, lorsque V9 est stoppé, V13 stoppe lorsqu'un véhicule atteint C16, puis V14 stoppe lorsqu'un véhicule atteint C15.

Cette méthode a l'inconvénient de provoquer des arrêts et des redémarrages fréquents des voies et de ne donner aucun résultat lorsque la fréquence des véhicules est proche de son maximum.

### 2°) Ralentissement des voies.

Certaines voies, par exemple sur la figure 1, les variateurs V13 et V14, fonctionnent normalement en vitesse rapide mais peuvent passer en vitesse lente dès qu'une interruption d'embarquement entraîne l'accumulation des véhicules en amont. Le passage des variateurs de 2 m/s à 0,7 m/s permet de retarder les véhicules en amont d'une seconde environ par mètre de voie. La longueur des variateurs, leur nombre, peuvent être choisis pour chaque installation.

### 3°) Dérivation et stockage extérieur.

Les véhicules qui arrivent dans une station saturée sont dérivés et stockés sur une autre voie, jusqu'au redémarrage des voies en aval de la dérivation. Les véhicules sont réinsérés lorsqu'un intervalle suffisant entre deux véhicules successifs est détecté. Sur la figure 1, la position de ce stockage qui peut accueillir cinq véhicules a été choisie en rebroussement avant le débarquement. Si la paroi de contrôle de stockage P3 est escamotable pendant le stockage, les passagers qui sont dans les véhicules arrivant en station peuvent atteindre et sortir des véhicules sur le quai de stockage 3, sans risque d'être arrêyés avant de l'atteindre. Sur la figure 4, le stockage est prévu en extrémité de station.

Pour éviter de prévoir dans chaque station des installations de stockage très importantes, le stockage peut être réparti dans les stations. Audelà d'une certaine durée de défaut, le départ des véhicules est interrompu dans une autre station du même circuit, où commence également un processus d'accumulation. Cette durée dépend des capacités de stockage respectives des stations.

Prenons le cas d'un défaut de passager suffisamment long pour entraîner la séquence complète d'accumulation des véhicules puis de désaccumulation lors de sa disparition.

Dans la description de cette séquence et toute la suite du texte, le qualificatif "actif" se rapporte à l'état mobile pour les voies, aux parois de contrôle déplacées, aux voies V5 et V10 verrouillées pour les capteurs C3 et C7, à la présence d'un véhicule pour les autres capteurs. Le qualificatif "passif" se rapporte à l'état inverse.

Soit, par exemple, un passager qui embarque ou débarque tardivement d'un véhicule et déplace la paroi de contrôle d'embarquement P1 ou de débarquement P2. Ce déplacement est détecté et commande immédiatement:
- l'arrêt des voies V3, V4, V6, V7;
- l'arrêt de la rotation V5 lorsque la rotation en cours est achevée;
- l'arrêt de V8 dès que C6 est actif;
- l'arrêt de V9 dès qu'un véhicule atteint C8.

Quand un véhicule est stoppé sur V9, dès que le suivant atteint C13, la voie V13 passe en bitesse lente et le véhicule sur V9 est transbordé suivant la flèche V1 Os jusqu'à ce que C7 détecte l'arrêt et le verrouillage du transbordement dans une position qui permet au véhicule d'être déchargé par V11 puis entraîné par V12 pendant que le véhicule suivant peut atteindre à son tour la position C8 du traverseur V9 et être transbordé et stocké. Les véhicules continuent à être stockés, tant qu'il reste de la place au stockage (C18 passif).

Dès qu'un véhicule atteint C18, V9 reste stoppé. V13 stoppe à son tour lorsqu'un véhicule atteint C12. L'arrêt de V13 provique la mise en vitesse lente de V14 des qu'un véhicule atteint C14 et son arrêt dès qu'il atteint C15.

L'arrêt de V14 entraîne simultanément l'arrêt de V15, de V2 et de V1. L'ensemble de la partie du système représenté sur la figure 1 est alors stoppé, en particulier la voie principale V1 et les véhicules qui sont encore dessus. Cette situation se présente un temps important après le début du défaut. Elle est désagréable pour les passagers stoppés entre deux stations et doit provoquer l'intervention d'un surveillant. Cependant, même dans cette situation, si les conditions de sécurité sont remplies (véhicules munis de portes notamment), la disparition du défaut peut entraîner automatiquement le redémarrage du système et la désaccumulation des véhicules de la façon suivante.

Les voies de V3 à V8 incluse redémarrent. Lorsque C6 est libre, toutes les autres voies démarrent à leur tour. Si V2 est stoppée lorsqu'un véhicule, poussé par le suivant, atteint CO, V3 stoppe également jusqu'à ce que C6 soit libre. Au redémarrage, V13 et V14 sont en vitesse lente. Lorsque C14 n'a pas détecté de véhicule pendant un temps de valeur choisie, V14 revient à sa vitesse normale rapide. V13 fait de même ensuite.

Lorsque les variateurs sont tous en vitesse rapide, la détection d'un intervalle suffisant entre deux véhicules successifs par C17 autorise le déstockage suivant la manoeuvre inverse du stockage vue plus haut. Quand le dernier véhicule stocké a rejoint le parcours normal, le système est revenu à son état normal et les effects du défaut sont effacés.

Deux véhicules se suivent à 8 (8 étant le temps qui sépare le passage de deux véhicules au même point). A chaque instant, la distance entre ces deux véhicules dépend de 8, de leur longueur L et de la vitesse moyenne des véhicules entre les positions occupées par les deux véhicules à cet instant. Par exemple, pour des véhicules de deux mètres et 8=6 secondes, sur une voie principale à 5 m/s, cette distance sera de: Par contre, pendant le défilement à 0,35 m/s, devant le quai de débarquement, cette distance sera de:0,36x6-2=0,1 m. Les véhicules sont indépendants. Le 8 qui les sépare ne peut rester constant. Il est donc prévu, comme nous l'avons vu, au moins en un point du parcours un cadençage qui assure un espacement régulier des véhicules sur l'ensemble du parcours. En fonctionnement normal, les variations de 8 entre deux cadençages successifs sont faibles, si la vitesse et accélération subies par les véhicules dans les zones à vitesse variable varient peu.

Par contre, le procédé de fonctionnement suivant l'invention qui provoque des arrêts localisés et des redémarrages peut introduire des perturbations de plusieurs secondes.

Le temps d'arrêt et de redémarrage des véhicules et la distance qu'ils parcourent après le signal d'arrêt ou de remise en route dépendent de leur vitesse qui va de 0,35 m/s à 5 m/s environ. Certains déplacements comme le retournement ou le transbordement d'un véhicule sont difficiles à interrompre avant la fin. La commande des voies doit tenir compte de deux risques introduits par ces perturbations:
- risque de collision dans les zones où les véhicules se rapprochent, c'est-à-dire dans les zones de décélération,
- risque de ne pas pouvoir effectuer le transbordement de stockage à cause d'un véhicule immobilisé entre les voies V9 et V8.

Les moyens proposés, décrits sur la figure 1 sont les suivants:
1 °) La voie V9 en s'arrêtant n'autorise le passage d'un véhicule au-delà de C8 que si C6 est passif, assurant qu'une longueur de vèhicule est libre en aval de la position du véhicule prêt à être transbordé. La voie V9 assure ainsi un réespacement des véhicules, tel que l'intervalle de temps 8 entre le véhicule qui franchit le capteur C8 et le précédent soit »Δe (intervalle de temps d'espacement des véhicules sur V7).
2°) L'arrêt de V9 entraîne éventuellement le stockage du véhicule stoppé, la mise en vitesse lente et l'arrêt des variateurs V13 et V14 comme décrit précédemment.
3°) Si Δe<Δc (intervalle de temps de collision à la vitesse minimum, soit 6 secondes pour des véhicules de 2 m à 0,35 m/s), la différence Δc--Δe est rattrapée sans gêne pour les passagers grâce à la vitesse du rapprocheur V8 choisie peu supérieure à celle de V7, telle que la vitesse différentielle entre V8 et V7 ne provoque qu'une collision "douce" facilement absorbée par des tampons sur les véhicules.
4°) La voie de chargement V6 possède comme les variateurs V13 et V14 deux vitesses, une vitesse lente de 0,35 m/s pendant la rotation de la table et une vitesse rapide de 1 m/s dès que la table est verrouillée. Le temps passé par les véhicules sur la voie V6 est donc variable, ce qui permet de rattraper un petit écart 0-8 (A=temps d'espacement imposé aux véhicules par le cadençage). Si l'écart à rattraper est supérieur à ce que peut faire V6, celui-ci stoppe lorsqu'un véhicule atteint C4 et ne redémarre que lorsque le retournement en cours est terminé. V7 stoppe si un véhicule atteint C5 lorsque V6 est stoppé. Cette accumulation, si elle atteint C6, est répercutée comme décrit précédemment sur V9 et les voies en amont.
5°) La vitesse lente des variateurs V13 et V14 (0,7 m/s environ) est choisie telle qu'un 8 très faible (jusqu'à 8=3 s) entre deux véhicules successifs n'entraîne pas leur collision sur les variateurs.
6°) Pour faciliter la désaccumulation de la station, le temps mis par la voie principale au redémarrage pour passer de la vitesse nulle à la vitesse normale sera supérieur au temps mis pour passer de la vitesse normale à la vitesse nulle après le signal d'arrêt. Compte tenu de ces phases transitoires, la vitesse de l'accélérateur V2 sera avantageusement maintenue en permanence identique à celle de la voie principale V1, par un asservissement ou une liaison mécanique entre ces deux voies.

Les conditions exactes du fonctionnement des voies de la figure 1 sont données par les équations logiques du tableau A qui suit. Les termes "passifs" sont surmountés d'une barre horizontale. Les fonctions temporisées ne pouvant être traduites sous la même forme que les autres, sont traduites par des inéquations sous forme littérale. Par exemple, "C14 pendant t<t13" signifie: C14 passif pendant un tempts t inférieur à t13". Les termes t9, t13, t14, t17, tr, td correspondent aux valeurs de réglage des temporisations. Certaines fonctions intermédiaires complexes ou répétitives ont été isolées et leur équation logique est également donnée.

Il est facile de passer des équations logiques du tableau A à la réalisation pratique des circuits de commande. A titre d'exemple, la figure 18 décrit le schéma électrique correspondant à l'une des équations logiques les plus complexes, V131, donnant le fonctionnement du variateur V13 en vitesse lente. Sur la figure 18, une bobine V131 est alimentée par deux lignes sous tension + et -, par l'intermédiaire de contacts;

Ces contacts sont représentés au repos ce qui correspond à l'état passif pour les éléments qui les commandent. Par exemple, le contact V9(1) est ouvert lorsque la voie V9 est passive, fermé si elle est active.

On peut donc voir sur la figure 18 correspondant à l'équation logique de V131 que le variateur V13 est commandé en vitesse lente lorsque sa bobine V131 est sous tension, c'est-à-dire que:

La seconde accolade étant mémorisée par V131, la fin de commande de V13 en vitesse lente peut venir, soit d'une simultanéité de V9 et C16, soit de C13 restant dans son état passif pendant un temps t supérieur à t 13, si la seconde accolade n'est plus vérifée.

En termes plus concrets, le variateur V13 est à l'arrêt, si la traversée V9 en aval est à l'arrêt et si un véhicule a atteint le capteur C16. Le variateur V13 démarre en vitesse lente lorsque la traversée se met en mouvement (V9 et L actifs). Si le variateur V13 est en vitesse rapide, il peut passer en vitesse lente lorsque V9 stoppe et qu'un véhicule atteint C13. Une fois que V13 est en vitesse lente, il y reste jusqu'à ce que la détection par C13 d'un intervalle de temps entre deux véhicules supérieur à t 13 lui indique qu'il peut revenir en vitesse rapide, ou au contraire, que l'arrêt du traverseur V9 et l'arrivée d'un véhicule devant le capteur C16 entraîne son arrêt.

La figure 3 est une vue de dessus analogue la figure 1 dans laquelle, par une disposition différente des voies et des quais, le quai de débarquement 2 est prolongé devant les variateurs V18 et V19. Un variateur dit d'espaçement'V20 est situé en amont du variateur V19. Les voies V15, V7 et toutes les voies en aval de V7 sont identiques à celles de la figure 1 à laquelle on pourra se reporter pour leur description. Des capteurs C20, C21, C22, C23, C24 et C25 qui ne figurent pas sur la figure 1 ont été désignés sur la figure 3.

La disposition de la station de la figure 3 est une réalisation.de l'invention particulièrement peu encombrante. Les variateurs V18 et V19 ont sensiblement la longueur de deux véhicules. Leur vitesse rapide est comme celle des variateurs V13 et V14 de la figure 1, de 2 m/s environ. Par contre, leur vitesse lente. est identique à celle du débarquement V7, soit 0,35 m/s environ. Le quai de débarquement a en quelque sorte une longueur variable et commence là où le véhiculé est à vitesse lente (0,35 m/s). En fonctionnement normal, il est limité au parcours du véhicule sur V7. Quand les véhicules s'accumulent, il s'allonge. Pour des véhicules sans portes, la décélération de 2 m/s à 0,35 m/s indique nettement le début de la descente. Pour des véhicules équipés de portes, le point de commande de l'ouverture des portes peut suivre le passage en vitesse lente ou rapide des variateurs.

Le fonctionnement est le suivant. Lorsque de débarquement V7 stoppe, le variateur V18 passe en vitesse lente. Il stoppe lorsqu'un véhicule a atteint C20 et un autre C21. L'arrêt de V18 déclenche la mise en vitesse lente du variateur V19 qui stoppe à son tour lorsque deux véhicules ont atteint l'un C22, l'autre C23. Quand V19 est stoppé, un véhicule atteignant C25 stoppe la voie principale. Lorsque V7 redémarre, V18 et V19 démarrent en vitesse lente et passent en vitesse rapide lorsque C21 puis C23 détectent un intervalle suffisant entre deux véhicules successifs.

Pour la station de la figure 3, il n'est plus possible, comme dans la figure 1, de réaliser l'espacement sans collision comme le faisaient les voies V8 et V9. Dans la figure 3, cette fonction est assurée par la voie d'espacement V18. Cette voie qui possède deux vitesses comme les autres variateurs passe en vitesse lente immédiatement après le passage de chaque véhicule quand ceux-ci atteignent C22 et ne revient en vitesse rapide qu'après un temps t 18. Tout véhicule qui est trop rapproché du précédent est retardé par la voie V18. Si la voie V18 a une longueur de 4 mètres et des vitesses de 2 m/s et 0,6 m/s, le retard pourra atteindre 3,5 s. La commande de mise en vitesse lente peut éventuellement être commandée seulement dans le cas où un intervalle de temps trop faible entre deux véhicules est détecté.

De même que pour la figure 1, les conditions précises de fonctionnement des voies V18, V19 et V20 en vitesse lente et rapide de la figure 3 sont données par les équations logiques du tableau B ci-après.

La figure 4 est une vue analogue à la figure 1 montrant un stockage de véhicules en extrémité de station. La barrière rigide 9 est remplacée par deux barrières 9a et 9b. Les voies nouvelles sont une voie de chargement-déchargement de stockage V24 et une voie de translation de stockage-déstockage V23. La paroi de contrôle P2 est remplacée par deux parois P2a et P2b. Une paroi P3b est disposée en fin d'un quai de stockage 3b. Des capteurs C1b, C28, C29 qui ne figurent pas sur la figure 1 ont été désignés sur la figure 4. Toutes les autres voies, capteurs, véhicules, etc. sont identiques à deux de la figure 1 à laquelle on pourra éventuellement se reporter pour leur description.

Le stockage suivant la figure 4, dont seules les extrémités ont été représentées est plus simple que celui de la figure 1, par contre, il ne permet pas de stocker des véhicules pendant une interruption d'embarquement due à un défaut en fin de débarquement détecté par P2a. Le stockage fonctionne de la façon suivante. Lorsqu'une rotation de véhicule vient de s'achever au moyen de V5, si V3 est stoppé, le véhicule part en sens inverse entraïné par V24 puis V23. La manoeuvre de déstockage est inverse et commandée de manière similaire à celle de la figure 1.

Un stockage similaire prolongeant la voie V6 peut s'ajouter ou remplacer le stockage prolongeant la voie V3 décrit précédemment.

De même que pour les figures 1 et 3, les conditions prévises de fonctionnement des voies V23 et V24 et les modifications sur les voies V6 et V7 sont données par les équations logiques du tableau C ci-après.

Les charactéristiques propres à chaque installation de transport de passagers influeront sur la combinaison choisie des différents moyens décrits précédemment qui permettent leur élasticité. La cadence des véhicules, leur capacité, la distance entre les stations, leur topographie, les possibilités de surveillance, d'investissement, sont autant de facteurs qui guideront le choix du nombre et de la position des variateurs, du stockage extérieur éventuel et de sa position.

Le but sera toujours, par ralentissement et arrêt de voies, et éventuellement stockage extérieur de limiter le plus souvent possible l'intervention des surveillants et l'arrêt de véhicule entre les stations dans le cas de défauts dus aux passagers.

Ces dispositions limitent les conséquences des défauts dus aux passagers. Les figures 5 et suivantes décrivent des moyens particuliers de détection de ces défauts qui visent à en réduire le risque et faciliter la rectification rapide du comportement des passagers.

A cet effet, pour éviter le plus souvent possible de stopper un véhicule et déclencher une interruption d'embarquement, une réalisation des paroid de contrôle suivant l'invention vise à d'abord signaler le danger au passager sans déclencher immédiatement l'arrêt du véhicule. La limite des zones déclenchant la signalisation et l'arrêt sont analogues aux murs d'enceinte successifs d'un château-fort.

La figure 5 est une vue de dessus détaillée de la paroi de contrôle P 1 de fin de quai d'embarquement 1 des figures 1 et 3. La paroi de contrôle P est composée d'un panneau cintré de signalisation 23 et d'un panneau d'arrêt 24 reliés par un axe d'articulation 25, en association avec un ressort de compression 26 et une bande souple 27. La paroi de contrôle est articulée sur la barrière rigide 8 par des bielles 28. Une butée 29 est prévue en saillie sur la barrière 8 en regard de l'une des bielles 28, laquelle est soumise à la traction d'un ressort tendu 30. Un vérin 31 est relié par deux axes 32 et 33 respectivement à la paroi de contrôle P 1 et la barrière 8. La bande souple 27 est fixée à une extrémité sur le panneau d'arrêt 24 et à l'autre sur la barrière 8. Ce panneau d'arrêt 24 est sur une grande partie de sa longueur parallèle et au ras de l'arête 34 du quai d'embarquement 1.

La figure 6, est une coupe en élevation de la figure 5 suivant VI-VI sur laquelle on peut voir une partie des éléments décrits pour celle-ci. Le niveau du quai est donné par son arête 34. Le trait interrompu 35 délimite une partie de la paroi de contrôle P1 qui est supprimée dans une variante de réalisation illustrée aux figures 9 et 10. Dans ce cas, la paroi n'a plus quatre bielles d'articulation 28, mais seulement trois.

La paroi de contrôle P1 matérialise visuellement la fin du quai d'embarquement 1. Elle sert également à détecter tout défaut d'embarquement d'un passager de la façon suivante.

Si un passager embarque tardivement ou dépasse du vèhicule en fin de quai 1, il appuie sur la paroi de contrôle P1, articulée par les bielles 28. Le panneau d'arrêt 24 est maintenu dans sa position de repos par l'appui d'une des bielles 28 sur une butée 29 par le ressort tendu 30. Pour le panneau de signalisation 23, la position de repos est obtenue par les actions antagonistes du ressort 26 comprimé et de la bonde couple 27 tendue. Tout déplacement du panneau de signalisation 23 ou du panneau d'arrêt 24 est détecté par des moyens connus, non représentés, par exemple des interrupteurs mécaniques.

Le déplacement du panneau d'arrêt entraîne une interruption d'embarquement par:
- l'arrêt immédiat de l'embarquement V3 et l'accumulation des véhicules en amont, comme décrit ci-dessus en référence aux figures 1, 3 et 4;
- la signalisation du défaut localement, de manière visuelle, sonore, ou par tout autre moyen, ce qui incite le passager à rejoindre une position sans danger, soit à l'intérieur du véhicule, soit sur le quai. Il n'appuie plus alors sur le panneau d'arrêt qui revient à sa position de repos provoquant après une éventuelle temporisation courte la remise en route de la première voie stoppée et la désaccumulation progressive des véhicules en amont.

Si le passager déplace le panneau de signalisation 23 sans déplacer le panneau d'arrêt 24, il provoque la signalisation, mais pas d'arrêt, ce qui permet d'éviter des arrêts pour de nombreux défauts que les passagers corrigent rapidement. Le montage de ce panneau 23 est prévu tel que son déplacement, demandant un effort faible, est étudié pour entraver au minimum le mouvement du passager en défaut en faciliter son embarquement. La bande souple 27 évite toute aspérité donc tout accrochage de vêtements ou de paquets quel que soit le déplacement des parois.

Sans sortir du cadre de l'invention, on peut réaliser une version simplifiée de cette paroi de contrôle, en un seul panneau jouant le rôle de panneau d'arrêt.

Eventuellement, d'autres moyens peuvent compléter ou remplacer les panneaux 23 et 24, pour la commande de la signalisation et de l'interruption d'embarquement, par exemple l'interruption du faisceau d'une cellule photoélectrique ou la détection d'une masse sur certaines zones de quai sensibles.

Dans le cas où les véhicules sont équipés de portes, leur fermeture s'effectue en profitant du défilement de l'ouverture des véhicules au ras de la paroi de contrôle P1 qui garantit que rien ne dépasse de manière importante de l'ouverture des véhicules. Les figures 7 et 8 décrivent cette fermeture dans le cas d'une porte classique type "ascenseur". Les figures 8 et 10 décrivent une réalisation originale de porte qui se rabat derrière la paroi de contrôle pendant sa fermeture.

Sur la figure 7, on peut voir: le quai d'embarquement 1, son arête 34, la flèche 13 donnant le sens de déplacement des passagers, les barrières rigides 8 et 9 qui entourent le quai, la paroi de contrôle P1 et ses bielles d'articulation 28, trois véhicules 36, 37, 38 qui possèdent chacun une ouverture 39 et une porte 40. La flèche 41 indique le sens de déplacement des véhicules.

La figure 8 est une coupe en élévation de la figure 7 suivant VIII-VIII sur laquelle on peut voir les éléments décrits pour celle-ci. La partie du véhicule 36 située sous le niveau du quai 34 est représentée en trait interrompu avec en particulier deux roues de sustentation 42.

Les trois véhicules 36, 37, 38 sont respectivement devant le quai d'embarquement 1, porte 40 ouverte; devant la paroi de contrôle Pl, porte 40 se fermant; après la paroi P 1, porte 40 fermée. Les portes 40 sont du type coulissant, classiquement employé pour les ascenseurs. Leur fermeture s'effectue pendant le défilement du véhicule devant la paroi de contrôle P1. Toute difficulté de fermeture se traduisant par un effort supérieur à une valeur choisie, suivant une technique déjà connue dans les ascenseurs, provoque l'interruption de la fermeture et les mêmes effets que le déplacement du panneau d'arrêt 24: arrêt du véhicule, accumulation, signalisation. Cependant, grâce à la présence de la paroi P1 devant l'ouverture, le risque d'un obstacle, passager ou paquet, gênant la fermeture de la porte est considérablement réduit.

Les figures 9 et 10 sont analogues aux figures 7 et 8 avec trois véhicules 43, 44, 45 équipés pour obturer leur ouverture 46 de portes 47 articulées latéralement au lieu de portes coulissantes. En plus des éléments déjà décrits pour les figures 7, et 8, on peut voir les bras d'articulation 48 de la porte 47 formant un parallélogramme déformable, permettant à la porte 47 d'être pendant tout son mouvement parallèle à l'arête du quai. Une paroi de contrôle P5 remplace la paroi P1 des figures 7 et 8. La paroi P5 est identique à la paroi P 1 avec une partie en moins suivant le trait interrompu 35 de la figure 6 qui délimite un bord vertical aval 49. La porte 47 comporte un bord vertical amont 50. Lorsque par le défilement du véhicule, le bord de la porte 50 a dépassé le bord de la paroi 49, la porte 47 commence sa fermeture en se rabattant derrière la paroi P5, les détails du mécanisme permettant ce fonctionnement étant précisés par la suite. Les passagers peuvent ainsi difficilement faire obstacle à la fermeture de la porte.

La figure 11 est une vue. partielle à plus grande échelle de la figure 9 représentant la porte 47 du véhicule 44 en cours de fermeture et son mécanisme de commande. Dans la réalisation particulière de ce mécanisme suivant l'invention, la partie active (motorisation) est située dans la voie, le véhicule ne comportant que des éléments passifs. Ce mécanisme comporte une béquille de verrouillage 51, les bras d'articulation 28, un axe dit principal 52, un palier 53, un roue 54, un ressort de traction 55, un bras d'appui 56 portant un galet 57, un amortisseur 58 fixé par deux axes 59 et 60 respectivement sur l'axe principal 52 et les châssis du véhicule non représenté. Sous le quai 1 et son arête 34, une piste d'appui 61 est articulée sur un axe 62 et maintenue à l'autre extrémité par une butée 63 et un ressort de compression 64. Toujours sous le quai, une bande motrice 65- entraîne la roue 54 à son passage.

Pour ne pas surcharger la figure 11, seuls les contours extérieurs du véhicule 44 et de la paroi P5 sont représentés en trait interrompu.

La figure 12 est une vue en élévation correspondant à la figure 11, mais limitée aux éléments appartenant au véhicule 44. En plus des éléments déjà décrits pour la figure 11, on peut voir une poulie 66 et un embrayage 67, avantageusement du type "limiteur de couple". Les roues 42 du véhicule 44 portent sur un rail 68. Le contour extérieur de la paroi P5 et l'arête du quai 34 sont représentés en trait interrompu.

La fermeture de la porte représentée sur les figures 11 et 12 se passe de la façon suivante. Devant le quai d'embarquement 1, la porte 47 du véhicule 44 est maintenue ouverte par le ressort tendu 55 dont l'extrémité est enroulée et fixée sur la poulie 66. En fin de quai, le véhicule 44 défile au ras de la paroi P5. Dès que la porte 47 est dégagée de la paroi de contrôle P5, la roue 54 atteint la bande motrice 65 qui la met en rotation à vitesse constante, commençant la fermeture. L'axe principal 52 est porté sur le châssis du véhicule 44 par les paliers 53. Les bras d'articulation 28, le bras d'appui 56 et l'axe de l'amortisseur 59 qui en partent sont solidaires en rotation de l'axe principal 52. Quand la roue 54 est en rotation, elle exerce par l'intermédiaire de l'embrayage 67 un couple constant supérieur et opposé à celui du ressort 55 qui maintient le galet 57 du bras d'appui 56 sur la piste d'appui 61 jusqu'au verrouillage au moyen de la béquille 51. A chaque position du véhicule correspond une position du galet 57 et du bras d'appui 56, donc une position de la porte. Toute gêne ou mauvais fonctionnement à la fermeture de la porte se traduit par le fait que le galet 57 n'appuie plus sur la piste 61, et s'en écarte. Sous l'action du ressort 64, la piste 61 se déplace légèrement à l'intérieur de la butée 63. Ce déplacement est détecté par un moyen connu non représenté et commande l'interruption d'embarquement, comme décrit plus haut, lorsque le véhicule se trouve dans une position impliquant la fermeture en cours de sa porte, donc le contact entre la piste 61 et le galet 57.

Pour l'ouverture de la porte, la bande motrice 65 n'est pas nécessaire. Après déverrouillage par un moyen connu, non représenté, la porte s'ouvre sous l'action du ressort 55 ralentie par l'amortisseur 58.

Dans l'exemple représenté sur les figures 11 et 12, le verrouillage s'effectue par une béquille 51 qui s'accroche par un moyen connu et non représenté, en fin de fermeture, sur le véhicule. En variante, la porte peut se fermer complètement après dégagement de la paroi de contrôle.

Si la paroi de contrôle est en fin de quai de stockage, telle P3 sur la figure 1, il est nécessaire de prévoir le défilement des véhicules devant cette paroi, portes fermées dans le sens inverse de celui décrit dans les figures précédentes. Le stockage d'un véhicule peut commander l'escamotage de la paroi de contrôle par le vérin 31 de la figure 5 et l'escamotage de la piste d'appui 61 par un moyen analogue non représenté sur la figure 11, agissant sur la butée 63.

Les figures 13, 14 et 15 sont des vues en élévation de véhicules en position analogue à celle du véhicule 44 de la figure 10.

Sur la figure 13, on peut voir une paroi de contrôle 69 et un véhicule 70 équipé d'une porte 71 terminée par une béquille 72.

Sur la figure 14, on peut voir une paroi de contrôle 73 et un véhicule 74 équipé d'une porte 75 terminée par deux béquilles 76.

Sur la figure 15, on peut voir une paroi 77 et un véhicule 78 équipé d'une porte 70 terminée par deux béquilles 80 portées par deux barreaux 81 et 82.

Ces trois figures montrent des réalisations variées de formes de portes et de parois de contrôle. En effet, surtout quand le verrouillage de la porte est réalisé par des béquilles à son extrémité, il peut être intéressant de choisir des formes de portes et de parois de contrôle qui s'imbriquent assurant par ce "peignage" un recouvrement plus long entre la porte et la paroi.

Le véhicule 70 représenté figure 13 est identique au véhicule 44 représenté figure 10, sauf que la béquille de verrouillage 72 est centrale et la paroi de contrôle 69 prolongée dans le bas.

Dans la figure 14, la porte 75 portant deux béquilles 76 est échancrée pour laisser passer dans son milieu une partie de la paroi de contrôle 73.

Dans la figure 15, la solution de la figure 14 est poussée à l'extrème et la partie de la porte qui obture l'ouverture est réduite à deux barreaux 81 et 82.

Les figures 16 et 17 sont des vues schématiques en élévation perpendiculairement au déplacement des véhicules montrant un véhicule 83, ses roues 42, sa porte 84 et la paroi de contrôle 85. Dans ce mécanisme de porte appelé "visière", la porte 84 se rabat derrière la paroi 85 comme dans le mécanisme de porte latérale décrit en détail dans les figures 9 à 14, mais par en haut au lieu de la faire latéralement. Cette porte "visière" est ouverte figure 16 et fermée figure 17. Ce type de porte peut être intéressant pour certaines applications particulières, par exemple si l'on souhaite que l'ouverture du véhicule soit très large et fasse presque sa longueur.

L'invention n'est naturellement pas limitée à la description ci-dessus qui n'a été donnée qu'à titre d'exemple; on peut noter ainsi que dans certaines réalisations particulières, les deux stations normalement prévues comme un minimum se trouvent confondues en une station unique de départ et d'arrivée d'un circuit par exemple touristique en boucle fermée.

Un défaut dû à un passager est détecté par un dépassement par rapport à une "surface de délimitation d'accès au véhicule". Cette surface peut être liée au quai (paroi de contrôle par exemple) ou liée au véhicule (position théorique d'une porte). Dans la description qui précède, la fermeture de la porte se fait lorsque l'ouverture du véhicule est sensiblement en regard d'une paroid de contrôle, ce qui n'exclut pas, le cas classique où cette paroi n'existe pas (portes d'ascenseurs par exemple).

Dans la description qui précède, les entraînements appelés variateurs sont prévus avec trois états de fonctionnement possibles=vitesse normale, vitesse lente, arrêt. En gardant un automatisme de commande similaire, on peut prévoir, pour avoir un fonctionnement plus souple, des entraînements pouvant fonctionner en plus à une ou plusieurs autres vitesses préréglées intermédiaires entre la vitesse normal et la vitesse lente.

Par ailleurs, dans l'exemple de réalisation décrit, la plupart des voies entraînant les véhicules sont des "bandes sans fin". Ce choix n'est pas limitatif et d'autres formes de réalisation, classiques en manutention, peuvent être envisagées (chaînes, câbles, roues motrices).

## Revendications

1. Procédé d'exploitation d'un système de transport de passagers du genre dit semi-continu, à véhicules (5, 7) passifs où des véhicules (5, 7) non motorisés sont entraînés, au moyen de voies d'entraînement (V1, V2) successives, le long d'un circuit fermé desservant au moins deux stations, à une vitesse de croisière entre stations, d'une part et, d'autre part, dans les stations à une vitesse lente devant les quais d'embarquement (1) et de débarquement (2), des zones appropriées de transition (V2, V15) étant ménagées de part et d'autre des ces quais (1, 2), ce procédé étant caractérisé en ce qu'il comporte la détection de tout défaut constitué par un dépassement des passagers ou des objets qu'ils transportent par rapport à une surface de délimitation d'accès aux véhicules (5, 7) dans les stations, la mise en oeuvre progressive de la partie nécessaire et suffisante des mesures suivantes en case de détection d'un dépassement:
- signalisation du dépassement;
- arrêt de la voie entraînant le véhicule fautif (V3);
- arrêt d'autres voies en station (V8);
- ralentissement et arrêt de voies de transition situées en amont (V14);
- dérivation et stockage de véhicules (7);
- arrêt de voies de croisière (V1 );
et l'annulation progressive de ces mesures après disparition du défaut.

2. Procédé d'exploitation suivant la revendication 1, caractérisé pare le fait que l'arrêt et l'accumulation de véhicules (5, 7) dans une station sont commandés par détection d'un défaut dans une autre station.

3. Procédé suivant la revendication 1 ou 2, caractérisé en ce que le ralentissement des voies (V1, V2), s'effectue par sélection entre certaines au moins de plusieurs vitesses prédéterminées, à savoir: vitesse nulle, vitesse lente, vitesse normale, vitesse intermédiaire entre vitesse lente et vitesse normale.

4. Procédé suivant la revendication 3, caractérisé en ce que ladite vitesse lente est identique à la vitesse de la voie de débarquement (V7).

5. Procédé suivant la revendication 3, caractérisé par un passage en vitesse lente d'une voie (V18) après chaque passage d'un véhicule et retour en vitesse normale de ladite voie (V18) un temps déterminé après son passage en vitesse lente.

6. Procédé selon l'une quelconque des revendications précédentes, caractérisé en ce que, immédiatement en amont d'une voie de débarquement (V7), il est prévu une voie de rapprochement (V8) à vitesse supérieure à la vitesse de débarquement, l'écart entre les deux vitesses étant limité de sorte qu'une collision de deux véhicules entraînés à ces deux vitesses soit tolérable.

7. Procédé suivant l'une quelconque des revendications précédentes, caractérisé en ce qu'une voie de transition (V2) située immédiatement en amont d'une voie de croisière (V1) est maintenue en permanence à une vitesse sensiblement identique à celle de cetee voie de croisière (V1 ).

8. Système de transport de passagers du genre dit semi-continu à véhicules passifs en circuit fermé avec au moins une station, où des véhicules (5, 7) non motorisés sont entraînés au moyen de voies d'entraînement (V1, V2) successives, le long d'un circuit fermé, à une vitesse de croisière hors station, d'une part, et, d'autre part, en station à une vitesse lente devant des quais d'embarquement (1) et de débarquement (2), des zones appropriées de transition (V2, V1 5) étant ménagées de part et d'autre de ces quais, ce système étant caractérisé en ce qu'il comporte un moyen de détection (P1, P2) de dépassement par rapport à une surface de délimitation d'accès aux véhicules (5, 7) dans les stations, en coopération avec une pluralité ordonnée de dispositifs de sécurité adaptés
a) à intervenir successivement pour respectivement
- signaler le dépassement
- arrêter la voie (V3) entraînant le véhicule passif
- arrêter d'autres voies en station (V8)
- ralentir et arrêter des voies de transition situées en amont (V14)
- dériver et stocker des véhicules (7)
- arrêter des voies de croisière (V1 ); et
b) annuler progressivement par interventions précédentes.

9. Système de transport de passagers selon la revendication 8, caractérisé par le fait que ledit moyen de détection comporte une paroi (P1 ), dite "paroi de contrôle", articulée, avec une face verticale (24) parallèle à l'arête du quai (34) au ras de laquelle passe l'ouverture des véhicules (5, 7) pendant défilement de ceux-ci, prolongée de manière continue en amont par une surface (27) qui matérialise la fin du quai en s'éloignant de l'arête du quai, jusqu'à un moyen de fixation sur une structure (8) solidaire du quai, ladite paroi (P1) étant maintenue élastiquement dans une position de repos.

10. Système de transport de passagers selon la revendication 9, caractérisé en ce que ladite paroi de contrôle (P1) est composée de deux panneaux, à savoir un panneau amont (23) prévu comme moyen de détection pour la signalisation, en un panneau aval (24) articulé au précédent prévu comme moyen de contrôle de position des passagers.

11. Système de transport de passagers selon la revendication 9 ou 10, avec des véhicules (37) équipés de portes coulissantes (40), caractérisé par le fait que les portes (40) sont adaptées à se fermer pendant leur défilement en regard de la paroi de contrôle (P 1 ).

12. Système de transport de passagers selon la revendication 9 ou 10, avec des véhicules (44) équipés de porte (47), caractérisé par le fait que pendant la fermeture de porte (47), la paroi de contrôle (P5) se trouve momentanément et partiellement insérée entre le véhicule (44) et sa porte (47).

13. Système de transport de passagers selon la revendication 12, caractérisé par le fait que la porte (47) se rabat latéralement sur l'ouverture du véhicule (44) en restant sensiblement verticale et parallèle à la bordure du quai (34) au moyen de bras (48) articulés autour d'axes verticaux, formant en due de dessus au moins un parallélogramme déformable.

14. Système de transport de passagers selon l'une quelconque des revendications 11 à 13, caractérisé par le fait que le mouvement de fermeture est obtenu par rotation d'un axe (52) porté par des paliers (53) sur le châssis du vèhicule, maintenant un galet (57) porté par un bras (56) solidiaure de l'axe principal (52) sur une piste d'appui (61) avec un couple constant, par l'action d'un embrayage limiteur de couple (67) et d'une roue (54) portée par ledit axe (52) et exposée dans les zones de fermeture de portes à l'action de moyens d'entraînement (65) à vitesse constante.

15. Système de transport de passagers selon la revendication 14, caractérisé en ce qu'un moyen de détecter une gêne à la fermeture d'une porte (47) est associé à ladite piste d'appui (61 ).

16. Système de transport de passagers selon la revendication 15, caractérisé par le fait que chaque véhicule (7) comporte deux organes (21) tournants indépendants freinés en rotation, l'un au moins de ces organes (21) étant en contact sans glissement avec une voie d'entraînement (V12) lorsque le véhicule (7) est en station, ce qui provoque une rotation de cet organe (21) chaque fois que la vitesse du véhicule (7) est différente de la vitesse de ladite voie (V12), cette rotation provoquant une force sur le véhicule (7) tendant à modifier la vitesse de celui-ci jusqu'à égalisation à la vitesse de la voie (V12).

## Patentansprüche

1. Verfahren zur Benutzung eines sogenannten halbkontinuierlichen Personentransportsystems mit passiven Fahrzeugen (5, 7), bei dem nicht motorisierte Fahrzeuge (5, 7) mittels aufeinanderfolgender Antriebsstrecken (V1, V2) längs eines mindestens zwei Stationen bedienenden geschlossenen Kreises einerseits mit einer Reisegeschwindigkeit zwischen Stationen und andererseits in den Stationen mit einer geringen Geschwindigkeit vor den Einstieg-Bahnsteigen (1) und Ausstiegbahnsteigen (2) angetrieben sind und auf der einen und anderen Seite dieser Bahnsteige (1, 2) geeignete Übergangszonen (V2, V15) ausgebildet sind, wobei dieses Verfahren dadurch gekennzeichnet ist, daß es die Erfassung jedes Fehlers umfaßt, der in einem Herausragen von Personen oder von diesen mitgeführten Gegenständen bezüglich einer den Zugang zu den Fahrzeugen (5, 7) in den Stationen begrenzenden Fläche besteht, die aufeinanderfolgende Durchführung des notwendigen und ausreichenden Teils der folgenden Maßnahmen im Fall der Erfassung eines Herausragens:
- Anzeige des Herausragens;
- Anhalten der das fehlerhafte Fahrzeug (V3) antreibenden Strecke);
- Anhalten anderer Strecken in einer Station (V8);
-Verlangsamung und Anhalten von stromaufwärts gelegenen Übergangsstrocken (V14);
- Umleitung und Speicherung von Fahrzeugen (7);
- Anhalten von Reisestrecken (V1);
und die aufeinanderfolgende Aufhebund dieser Maßnahmen nach Verschwinden des Fehlers umfaßt.

2. Benutzungsverfahren nach Anspruch 1, dadurch gekennzeichnet, daß das Anhalten und die Ansammlung von Fahrzeugen (5, 7) in einer Station gesteuert werden durch die Erfassung eines Fehlers in einer anderen Station.

3. Verfahren nach Anspruch 1 oder 2, dadurch gekennzeichnet, daß die Verlangsamung der Strecken (V1, V2) durch Wahl zwischen mindestens einigen von mehreren vorbestimmten Geschwindigkeiten erfolgt, nämlich: Geschwindigkeit Null, geringe Geschwindigkeit, Normalgeschwindigkeit, Zwischengeschwindigkeit zwischen geringer und normaler Geschwindigkeit.

4. Verfahren nach Anspruch 3, dadurch gekennzeichnet, daß die geringe Geschwindigkeit identisch mit der Geschwindigkeit der Ausstiegsstrecke (V7) ist.

5. Verfahren nach Anspruch 3, gekennzeichnet durch einen Übergang einer Strecket(V18) in geringe Geschwindigkeit nach jedem Durchgang eines Fahrzeugs und die Rückkehr dieser Strecke (V18) in die Normalgeschwindigkeit nach Verlauf einer bestimmten Zeit nach ihrem Übergang in die geringe Geschwindigkeit.

6. Verfahren nach einem der vorangehenden Ansprüche dadurch gekennzeichnet, daß unmittelbar stromaufwärts von einer Ausstiegsstrecke (V7) eine Annäherungsstrecke (V8) mit höherer Geschwindigkeit als die Ausstiegsgeschwindigkeit vorgesehen ist, wobei der Abstand zwischen den beiden Geschwindigkeiten so begrenzt ist, daß ein Zusammenstoß von zwei mit diesen zwei Geschwindigkeiten angetriebenen Fahrzeugen tolerierbar ist.

7. Verfahren nach einem der vorangehenden Ansprüche, dadurch gekennzeichnet, daß eine Übergangsstrecke (V2), die unmittelbar stromaufwärts von einer Reisestecke (V1) liegt, dauernd bei einer Geschwindigkeit im wesentlichen gleich der dieser Reisestrecke (V1) gehalten wird.

8. Personentransportsystem von sogenannten halbkontinuierlichen Typ mit passiven Fahrzeugen im geschlossenen Kreislauf mit mindestens einer Station, bei dem nicht motorisierte Fahrzeuge (5, 7) mittels aufeinanderfolgender Antriebsstrecken (V1, V2) längs eines geschlossenen Kreises einerseits außerhalb einer Station mit einer Reisegeschwindigkeit und andererseits in einer Station mit einer geringen Geschwindigkeit vor Einstiegsbahnsteigen (1) und Ausstiegsbahnsteigen (2) angetrieben sind, wobei beiderseits dieser Bahnsteige geeignete Übergangszonen (V2, V1 5) vorgesehen sind und dieses System dadurch gekennzeichnet ist, daß es eine Erfassungsvorrichtung (P1, P2) zum Erfassen des Herausragens bezüglich einer Begrenzungsfläche des Zugangs zu den Fahrzeugen (5, 7) in den Stationen im Zusammenwirken mit einer geordneten Mehrzahl von Sicherheitsvorrichtungen aufweist, die dazu eingerichtet sind
a) nacheinander in Tätigkeit zu treten, um jeweils
- das Herausragen anzuzeigen
- die das passive Fahrzeug antreibende Strecke (V3) anzuhalten
- andere Strecken in der Station (V8) anzuhalten
- stromaufwärts gelegene Übergangsstrecken (V14) zu verlangsamen und anzuhalten
- Fahrzeuge (7) umzuleiten und zu speichern
- Reisestrecken (V1) anzuhalten; und
b) die vorangehenden Einwirkungen nacheinander zu annullieren.

9. Personentransportsystem nach Anspruch 8, dadurch gekennzeichnet, daß die Erfassungsvorrichtung eine Wand (P1), die sogenannte Kontrollwand aufweist, die gelenkig gehalten ist und eine senkrechte Fläche (24) parallel zur Kante des Bahnsteigs (34) aufweist, in deren Höhe die Öffnung der Fahrzeuge (5, 7) während deren Vorbeifahrt vorbeitritt, wobei diese in kontinuierlicher Weise stromaufwärts durch eine Fläche (27) verlängert ist, welche das Ende des Bahnsteigs darstellt, indem sie sich von der Kante des Bahnsteigs bis zu einer Befestigungsvorrichtung an einem mit dem Bahnsteig fest verbundenen Bauteil (8) entfernt, wobei die Wand (P1) in einer Ruhestellung elastisch gehalten ist.

10. Personentransportsystem nach Anspruch 9, dadurch gekennzeichnet, daß die Kontrollwand (P1) aus zwei Platten besteht, nämlich einer stromaufwärts angeordneten Platte (23), die als Erfassungsvorrichtung für die Anzeige vorgesehen ist, und einer an dieser Platte angelenkten stromabwärts angeordneten Platte (24), die als Vorrichtung zur Kontrolle der Stellung der Personen vorgesehen ist.

11. Personentransportsystem nach Anspruch 9 oder 10 mit Fahrzeugen (37), die mit Schiebetüren (40) ausgerüstet sind, dadurch gekennzeichnet, daß die Türen (40) so eingerichtet sind, daß sie sich während ihres Vorbeilaufs gegenüber der Kontrollwand (P 1) schließen.

12. Personentransportsystem nach Anspruch 9 oder 10 mit Fahrzeugen (44), die mit einer Tür (47) ausgerüstet sind, dadurch gekennzeichnet, daß während des Schließens der Tür (47) die Kontrollwand (P5) kurzzeitig und teilweise zwischen das Fahrzeug (44) und seine Tür (47) eingeschoben ist.

13. Personentransportsystem nach Anspruch 12, dadurch gekennzeichnet, daß der Tür (47) seitlich zur Öffnung des Fahrzeugs (44) mittels um senkrechte Achsen angelenkter Arme (48) zurückschlägt, indem sie im wesentlichen senkrecht und parallel zur Bahnsteigkante (34) bleibt, so daß sie von oben gesehen mindestens ein verformbares Parallelogramm bildet.

14. Personentransportsystem nach einem der Ansprüche 11 bis 13, dadurch gekennzeichnet, daß die Schließbewegung durch Drehung einer von Lagern (53) am Fahrzeugchassis getragenen Achse (52) erhalten wird, die eine von einem mit der Hauptachse (52) fest verbundenen Arm (56) getragene Rolle (57) durch die Wirkung einer Drehmomentbegrenzungskupplung (67) und eines von der Achse (52) getragenen Rades (54) mit einem gleichbleibenden Drehmoment gegen eine Steuerbahn (61) drückt, wobei das Rad (54) in den Türschließzonen der Einwirkung einer mit gleichbleibender Geschwindigkeit laufenden Antriebsvorrichtung (65) unterworfen ist.

15. Personentransportsystem (14), dadurch gekennzeichnet, daß eine Vorrichtung zum Erfassen einer Störung des Schließeris einer Tür (47) mit der Steuerbahn (61) zusammenwirkt.

16. Personentransportsystem nach Anspruch 15, dadurch gekennzeichnet, daß jedes Fahrzeug (7) zwei unabhängige drehbare, in ihrer Drehung gebremste Elemente (21) aufweist, wobei mindestens eines dieser Elemente (21) in nicht gleitender Berührung mit einer Antriebsstrecke (V12) ist, während sich das Fahrzeug (7) in einer Station befindet, was eine Drehung dieses Elements (21) jedesmal dann bewirkt, wenn die Geschwindigkeit des Fahrzeugs (7) verschieden von der Geschwindigkeit der Strecke (V12) ist, wobei diese Drehung auf das Fahrzeug (7) eine Kraft ausübt, welche in Richtung einer Veränderung der Geschwindigkeit des Fahrzeugs bis zur Angleichung an die Geschwindigkeit der Strecke (V12) wirkt.

## Claims

1. A method of operating a semi-continuous passenger transport system using passive vehicles (5, 7), in which non-motorized vehicles (5, 7) are driven by means of successive driving tracks (V1, V2) along a closed circuit serving at least two stations, at a cruising speed between stations and at a slow speed past embarkation and disembarkation platforms (1, 2) within stations, appropriate transition areas (V2, V15) being provided at each end of the aforementioned platforms (1, 2), the method being characterized in that it detects any fault conditions due to passengers or objects jutting beyond a surface which limits access to the vehicles (5, 7) within the stations, in that it progressively implements at least some of the following measures in the event that a fault condition is detected:
- signaling the fault condition,
- stopping the track driving the vehicle affected (V3),
- stopping other tracks in station (V8),
- slowing and stopping transition tracks (V14) located upstream,
- rerouting and parking vehicles (7),
- stopping cruising speed tracks (V1),
and in that it progressively cancels the measures implemented following clearance of the fault condition.

2. An operating method according to claim 1, characterized in that stopping and accumulation of vehicles in one station is controlled by the detection of a fault condition at another station.

3. A method according to claim 1 or claim 2, characterized in that the tracks (V1, V2) are slowed by selecting between at least some of a plurality of predetermined speeds, namely null speed, a slow speed, a normal speed and an intermediate speed between the slow and normal speeds.

4. A method according to claim 3, characterized in that said slow speed is the same as the speed of the disembarkation track (V7).

5. A method according to claim 3, characterized by changing of a track (V18) to slow speed after passage of a vehicle and return of the said track (V18) to normal speed a predetermined time after it changes to slow speed.

6. A method according to any one of the preceding claims, characterized in that, immediately upstream of a disembarkation track (V7) there is located an approach track (V8) running at a speed higher than the disembarkation speed, the difference between the two speeds being limited so that a collision between two vehicles travelling at the respective speeds is tolerable.

7. A method according to any of the preceding claims, characterized in that a transition track (V2) immediately upstream of a cruising speed track (V1), is run continuously at a speed substantially equal to that of the cruising speed track (V1).

8. A semi-continuous passenger transport system using passive vehicles in a closed circuit with at least one station in which non-motorised vehicles are driven by means of successive driving tracks (V1, V2) along a closed circuit at a cruising speed between stations, and in states at a slow speed past embarkation and disembarkation platfoms (1, 2), appropriate transition areas (V2, V1) being provided at each end of the aforementioned platforms, this system being characterized in that it comprises a means (P1, P2) for detecting jutting beyond a surface which limits access to the vehicles (5, 7) in the stations, in cooperation with an ordered plurality of safety measures adapted
a) to intervene successively to respectively
- signal the jutting
- stopping the track (V3) during the passive vehicle ,
- stopping other tracks (V8 in stations
- slowing and stopping transition tracks (V14) located upstream
- rerouting and parking vehicles (7)
- stopping cruising speed tracks (V1 ), and
b) to progressively cancel the preceding measures.

9. A system for implementing the method according to claim 8, in which means for detecting jutting comprises a pivoted control wall (P 1), with a vertical surface (24) parallel to the edge of the platform (34), at the level of which the openings of the vehicles as the vehicles move by, extended continuously on the upstream side by a surface (27) defining the end of the platform and extending edge of the platform, to attachment means on a structure (D) fixed to the platform, the said wall (P1) being resiliently biased towards a rest position.

10. A passenger transport system according to claim 9, characterized in that said control wall (P1) comprises two panels, i.e. an upstream panel (23), acting as detection means for the signaling system and a downstream panel (24) pivoted to the upstream panel acting as passenger position monitoring means.

11. A passenger transport system according to claim 9 or claim 10 together with vehicles having sliding doors, characterized in that the doors (40) are adapted to close as they move past the control wall (P1).

12. A passenger transport system according to claim 9 or or claim 10, together with vehicles having doors (47), characterized in that, as the doors (47) are closing, the control wall (P5) is momentarily interposed partially between the vehicle (44) and its door (47).

13. A passenger transport system according to claim 12, characterized in that the door (47) closes laterally the opening in the vehicle (44), while remaining substantially vertical and parallel to the edge of the platform (34), by means of arms (48) pivoted about vertical axes, forming in top plan view at least one four bar linkage.

14. A passenger transport system according to any one of claims 11 to 13, characterized in that the closure movement is obtained by rotating a shaft (52) supported in bearings (53) on the chassis of the vehicle, a roller (57) carried by an arm (56) fixed to the main shaft (52) being maintained in contact with a support track (61) with constant torque by the action of a torque-limiting clutch device (67) and a wheel (54) carried by said shaft (52) exposed in the door closure areas to the action of constant speed driving means (65).

15. A passenger transport system according to claim 14, characterized in that means for detecting any impediment to door (47) closure is associated with said support track (61).

16. A passenger transport system according to claim 1 5, characterized in that each vehicle (7) comprises two independent rotary units (21) braked in rotation, one at least of said units (27) being in slip-free contact with a driving track (V12) while the vehicle (7) is in a station, causing the the unit (21) to rotate whenever the vehicle speed is not the same as the speed of the said track (V12), such rotation exerting a force on the vehicle (7) tending to modify its speed until it reaches the speed of the track (V12).
